# EUROPÄISCHE PATENTSCHRIFT

(11) **EP 1 842 453 B1**
(45) Veröffentlichungstag und Bekanntmachung des Hinweises auf die Patenterteilung: **01.10.2008**
(21) Anmeldenummer: 07006892.9
(22) Anmeldetag: 03.04.2007
(51) Int. Cl.: A47B 46/00

(54) **Verkaufsgerät**
Sales display
Présentoir de vente

(30) Priorität: 07.04.2006 DE 202006005831 U
(43) Veröffentlichungstag der Anmeldung: 10.10.2007
(73) Patentinhaber: Wanzl Metallwarenfabrik GmbH, 89336 Leipheim (DE)
(72) Erfinder: Bertsch, Markus, 89340 Leipheim (DE); Roettig, Simon, 9326 Horn (CH)

(56) Entgegenhaltungen:
- DE-A1- 10 120 023
- DE-U1- 20 308 057
- GB-A- 841 042
- GB-A- 2 410 144
- US-A- 6 135 299

## Beschreibung

Die Erfindung betrifft ein Verkaufsgerät mit den Merkmalen im Oberbegriff des Hauptanspruchs.

Ein solches Verkaufs gerät ist meist als Regal bekannt, das für das Darbieten von Ware überwiegend in Supermärkten Einsatz findet. Jedes Verkaufsgerät trägt einzelne Etagen, auf denen die Ware positioniert ist.

Ein Regal ist aus DE 20308057 U1 bekannt.

Schwierig ist bei einem solchen Verkaufsgerät das Bestücken der einzelnen Etagen mit Ware. Die Ware ist hintereinander angeordnet und kann jegliche Art von Ware sein. Bisher wird jeweils die Etage ausgezogen und bestückt. Dies ist umständlich und es ist teilweise nicht möglich, das so genannte "first in - first out - Sytem" anzuwenden. So kann es vorkommen, dass Ware sich unnötig lange auf der Etage befindet und nicht abverkauft wird, da neue Ware stets von vorne und entgegen der Verkaufsrichtung auf der Etage angeordnet wird.

Die Aufgabe der Erfindung besteht darin, ein besseres Verkaufsgerät aufzuzeigen.

Die Erfindung löst die Aufgabe mit den Merkmalen im Hauptanspruch.

Die Vorteile sind in der Beschreibung aufgeführt.

Die Erfindung wird anhand von Ausführungsbeispielen näher erläutert. Es zeigt
- Fig. 1: einen Ausschnitt in Draufsicht eines Verkaufsgerätes, insbesondere eine in Verkaufsrichtung ausgezogene Etage mit einem ersten und einem zweiten Teil;
- Fig. 2: dieselbe ausgezogene und um 90° gedrehte Etage;
- Fig. 3: dieselbe ausgezogene und um 180° gedrehte Etage - Position zur Bestückung;
- Fig.4a: dieselbe ausgezogene Etage während des Drehvorgangs und in den Arretierungen;
- Fig. 4b: dieselbe ausgezogene Etage während des Drehvorgangs und in den Arretierungen, sowie
- Fig. 5: eine Rolle des ersten Teiles arretiert in einer Vorrichtung, die eine Arretierung aufweist.

Fig. 1 zeigt ausschnittsweise eine Etage 3, die an einem nicht näher dargestellten Verkaufsgerät 1 angeordnet ist. Ein solches Verkaufsgerät weist üblicherweise zwei Ständer 2 und eine Anzahl von Etagen 3 auf. In der vorliegenden Erfindung sind die Etagen 3 ausziehbar. Um das Bestücken mit neuer nicht näher dargestellter Ware 10 zu erleichtern, ist jede Etage 3 drehbar.

Hierfür ist jede Etage 3 zweiteilig gestaltet. Es ist ein erster und ein zweiter Teil 4, 5 vorgesehen. Der zweite Teil 5 ist oberhalb des ersten Teiles 4 angeordnet. Insbesondere ist der zweite Teil 5 oberhalb des ersten Teiles 4 drehbar gelagert. Beide sind üblicherweise in der Horizontalen und parallel zu einander angeordnet. Aber auch eine Neigung der Etage 3 in Verkaufsrichtung V wäre denkbar.

Beide Teile 4, 5 sind miteinander drehbar verbunden. Die drehbare Verbindung ist vorzugsweise durch eine im Mittelpunkt beider Teile 4, 5 vorgesehen. Der zweite Teil 5 kann abnehmbar sein. Ein Austausch oder Wechsel gestaltet sich als sehr einfach. Der zweite Teil 5 ist üblicherweise aus Gitterstäben 9 hergestellt, aber auch andere zweite Teile 5 sind denkbar.

In Fig. 1 ist die Etage 3 ausgezogen. Zum Bestücken mit nicht näher dargestellter Ware 10, ist der zweite Teil 5 der Etage 3 zu drehen. Dies geschieht vorzugsweise im Uhrzeigersinn. Auch eine Drehung entgegen des Uhrzeigersinnes ist möglich. Der zweite Teil 5 ist vorzugsweise um 180° zu drehen. In Fig. 3 ist diese Position dargestellt. Die Etage 3 kann bequem bestückt werden. Die alten Warenpackungen 10 sind entgegen der Verkaufsrichtung V zu verschieben, die neuen werden dann entsprechend angeordnet. Somit ist das "first-in first-out-System" gewahrt und zunächst werden die alten und dann die neuen Warenpackungen 10 verkauft.

Das erste Teil 4 weist eine Vorrichtung 7 auf. Diese ist vorzugsweise im mittleren Bereich vorgesehen und aus einem kreisförmigen Flachstahl geformt. Die Vorrichtung 7 ist mit Arretierungen 8 versehen. Jede Arretierung 8 ist vorzugsweise durch eine Sicke an dem Flachstahl hergestellt. Die Anzahl der Arretierungen 8 ist beliebig. In der Praxis haben sich vier Arretierungen 8 als vorteilhaft erwiesen. Die Positionierung der Arretierungen 8 ist ebenfalls beliebig. Es hat sich als sinnvoll erwiesen jede Arretierung 8 in einem Abstand von 90° zueinander anzuordnen.

Der zweite Teil 5 weist Rollen 6 auf. Die Anzahl ist beliebig, vier Rollen 6 haben sich als vorteilhaft erwiesen. Die Rollen 6 sind ortsfest an der Unterseite der Etage 3 angeordnet. Die Rollen 6 des zweiten Teiles 5 arretieren sich in der Arretierung 8 des ersten Teiles 4. Dadurch ist eine Fixierung des zweiten Teiles 5 gegeben und die Bestückung kann, ohne dass sich der zweite Teil 5 verschwenkt oder bewegt, vorgenommen werden.

Um die Bewegung nicht zu stören, insbesondere dass die nicht näher dargestellten Ständer 2 bei der Drehbewegung nicht störend wirken, ist jedes erste Teil 4 einer stumpfen Ecke versehen. Diese ist auf den Fig. 1 bis 4 dargestellt.

In den Fig. 4a und 4b ist der zweite Teil 5 jeweils in den Arretierungen 8 fixiert. Es sind vier Arretierungen 8 vorgesehen, die jeweils 90° versetzt angeordnet sind.

Fig. 5 zeigt eine Rolle 6 des zweiten Teiles 5, die sich in einer Arretierung 8 des ersten Teiles 4 befindet.

### Bezugszeichenliste

- 1: Verkaufsgerät
- 2: Ständer
- 3: Etage
- 4: erster Teil
- 5: zweiter Teil
- 6: Rolle
- 7: Vorrichtung
- 8: Arretierung
- 9: Gitterstab
- 10: Waren, Warenpackung
- V: Verkaufsrichtung

## Patentansprüche

1. Verkaufsgerät mit Ständern (2) und Etagen (3), wobei jede Etage (3) in Verkaufsrichtung V ausziehbar ist, **dadurch gekennzeichnet, dass** jede Etage (3) zweiteilig gestaltet ist, wobei ein zweites Teil (5) oberhalb eines ersten Teiles (4) drehbar gelagert ist, wobei der zweite Teil (5) aus Gitterstäben 9 hergestellt ist, und wobei jedes zweite Teil (5) Rollen (6) aufweist.

2. Verkaufsgerät nach Anspruch 1, **dadurch gekennzeichnet, dass** die Rollen (6) des zweiten Teiles (5) vorzugsweise jeweils in einem Abstand von 90° zueinander angeordnet sind.

3. Verkaufsgerät nach den Ansprüchen 1 bis 2, **dadurch gekennzeichnet, dass** jedes erste Teil (4) eine Vorrichtung (7) aufweist,

4. Verkaufsgerät nach Anspruch 3, **dadurch gekennzeichnet, dass** jede Vorrichtung (7) des ersten Teiles (4) Arretierungen (8) aufweist.

5. Verkaufsgerät nach Anspruch 4, **dadurch gekennzeichnet, dass** die Arretierungen (8) vorzugsweise jeweils in einem Abstand von 90° zueinander angeordnet sind.

## Claims

1. A sales display with stands (2) and shelves (3), wherein each shelf (3) can be pulled out in the sales direction (V), **characterised in that** each shelf (3) is constructed in two parts, wherein a second part (5) is rotatably mounted above a first part (4), wherein the second part (5) is manufactured from grid bars (9) and wherein each second part (5) has rollers (6).

2. A sales display according to claim 1, **characterised in that** the rollers (6) of the second part (5) are preferably each arranged at intervals of 90° to one another.

3. A sales display according to claims 1 to 2, **characterised in that** each first part (4) has a fixture (7).

4. A sales display according to claim 3, **characterised in that** each fixture (7) of the first part (4) has locking devices (8).

5. A sales display according to claim 4, **characterised in that** the locking devices (8) are preferably each arranged at intervals of 90° to one another.

## Revendications

1. Présentoir de vente comportant des montants (2) et des étagères (3), chaque étagère (3) pouvant être avancée dans le sens de vente V, **caractérisé en ce que** chaque étagère (3) comporte deux parties, une seconde partie (5) étant montée de façon rotative au-dessus d'une première partie (4), la seconde partie (5) étant constituée de barreaux de grille (9) et chaque seconde partie (5) présentant des roulettes (6).

2. Présentoir de vente selon la revendication 1, **caractérisé en ce que** les roulettes (6) de la seconde partie (5) sont de préférence chaque fois espacées de 90° les unes des autres.

3. Présentoir de vente selon les revendications 1 et 2, **caractérisé en ce que** chaque première partie (4) présente un dispositif (7).

4. Présentoir de vente selon la revendication 3, **caractérisé en ce que** chaque dispositif (7) de la première partie (4) présente des dispositifs d'arrêt (8).

5. Présentoir de vente selon la revendication 4, **caractérisé en ce que** les dispositifs d'arrêt (8) sont de préférence chaque fois espacés de 90° les uns des autres.
